# EUROPÄISCHE PATENTSCHRIFT

(11) **EP 0 896 938 B1**
(45) Veröffentlichungstag und Bekanntmachung des Hinweises auf die Patenterteilung: **06.03.2002**
(21) Anmeldenummer: 98112505.7
(22) Anmeldetag: 06.07.1998
(51) Int. Cl.: B65H 5/24, B65H 1/22

(54) **Rundstapelbogenanleger**
Feeding device for a stack of sheets along a curved path
Dispositif d'alimentation de feuilles empilées autour d'une trajectoire curviligne

(30) Priorität: 11.08.1997 DE 19734768
(43) Veröffentlichungstag der Anmeldung: 17.02.1999
(73) Patentinhaber: MASCHINENBAU OPPENWEILER BINDER GmbH & CO., 71570 Oppenweiler (DE)
(72) Erfinder: Weller, Hans, 74427 Fichtenberg (DE); Heina, Karl-Fritz, 71540 Murrhardt (DE)
(74) Vertreter: Finck, Dieter, Dr.Ing.

(56) Entgegenhaltungen:
- EP-A- 0 308 688
- DE-A- 1 960 543
- DE-B- 2 505 164

## Beschreibung

Die Erfindung betrifft einen Rundstapelbogenanleger mit einem Anlegerrahmen, mit einem am Anlegerrahmen gehaltenen Obertisch, mit einem dem Obertisch zugeordneten, um wenigstens eine Rolle und eine Umlenktrommel geführten Obertischförderband, wobei die Rolle oder die Umlenktrommel drehangetrieben ist, mit einem Untertisch, mit einem dem Untertisch zugeordneten, um eine stapelaufnahmeseitige Rolle und eine stapelabgabeseitige drehangetriebene Rolle geführten Untertischförderband, wobei der Untertisch um seine stapelabgabeseitige Rolle verschwenkbar am Anlegerrahmen gehalten und gegen die Umlenktrommel federvorgespannt ist, und mit flexiblen Führungsbändern, die mit ihren einen Enden oberhalb des Obertisches befestigt sind, sich um einen Umfangsabschnitt der Umlenktrommel erstrecken, zwischen der stapelaufnahmeseitigen Rolle des Untertisches und einem Umlenkelement hindurchgeführt und unterhalb des Untertisches über elastisch dehnbare Elemente festgelegt sind.

Bei einem solchen gattungsbildenden, aus der DE 37 32 419 C2 und der EP 0 308 688 B1 bekannten Rundstapelbogenanleger sitzt der Untertisch an einem gesonderten Schwenkrahmen, der durch eine Gasfeder gegen die Umlenktrommel vorgespannt wird. Die Führung der schuppenförmig auf dem oberen Förderband gestapelten Bogen um die Umlenktrommel erfolgt mit Hilfe von flexiblen Rollengliederketten, die sich von oberhalb der Umlenktrommel außerhalb dieser bis zum Untertisch erstrecken, dort um ein Umlenkelement vor dem Übergabebereich der umgelenkten Bogen auf den Untertisch umgelenkt werden und mit Hilfe von federnd elastischen Elementen am Anlegerrahmen festgelegt sind. Diese elastischen Elemente weiten sich, wenn die Schicht aus schuppenförmig gestapelten Bogen um die Umlenktrommel läuft, die dabei von den flexiblen Rollengliederketten reibungsarm geführt und gegen die Umlenktrommel gedrückt gehalten werden.

Aus der DE 25 05 164 B1 ist ferner ein Rundstapelbogenanleger bekannt, der einen Anlegerrahmen, einen am Anlegerrahmen gehaltenen Obertisch sowie dem Obertisch zugeordnete, um wenigstens eine Rolle und eine Umlenktrommel im Abstand voneinander und parallel zueinander geführte Obertischförderbänder aufweist, wobei die Rolle oder die Umlenktrommel drehangetrieben ist und den Obertischförderbändern eine Spannvorrichtung zugeordnet ist. Der Rundstapelbogenanleger hat ferner einen Untertisch sowie dem Untertisch zugeordnete, im Abstand voneinander angeordnete und zueinander parallel laufende Untertischförderbänder, die um eine stapelabgabeseitige Rolle und um eine die Untertischförderbänder spannende Umlenkrollenanordnung zu einer äußeren und einer inneren Umlenkrolle oberhalb des Obertisches und um die Umlenktrommel außerhalb der Obertischförderbänder wieder zurück zur stapelabgabeseitigen Rolle geführt sind. Mit der Umlenkrollenanordnung für die Untertischförderbänder wirkt ein am Auslegerrahmen angelenkter Hebel zusammen, der eine Hauptumlenkrolle trägt, welcher eine am Anlegerrahmen gelagerte Einlaufumlenkrolle vorgeordnet ist, und dessen Verschwenkung ein am Anlegerrahmen festgelegtes elastisches dehnbares Element entgegenwirkt, das am Hebel gegenüber der hebelseitigen Einlaufumlenkrolle angreift.

Die der Erfindung zugrunde liegenden Aufgabe besteht darin, den Rundstapelbogenanleger der eingangs genannten gattungsbildenden Art so weiterzubilden, daß die Führung der geschuppten Bogenschicht um die Umlenktrommel vom Obertisch zum Untertisch verbessert wird.

Diese Aufgabe wird ausgehend vom Rundstapelbogenanleger der eingangs genannten Art dadurch gelöst, daß das Untertischförderband aus wenigstens zwei durch einen Zwischenraum getrennten parallel laufenden äußeren Förderbändern besteht, daß in dem Zwischenraum fluchtend zu den äußeren Förderbändern ein gesondertes mittleres Förderband in gleicher Richtung wie die äußeren Förderbänder laufend vorgesehen ist, daß das mittlere Förderband um die stapelabgabeseitige Rolle des Untertisches und um eine Umlenkrollenanordnung zu einer inneren Umlenkrolle oberhalb des Obertisches und um die Umlenktrommel außerhalb des Obertischförderbandes wieder zurück zur stapelabgabeseitigen Rolle des Untertisches geführt ist, und daß die flexiblen Führungsbänder jeweils seitlich von dem mittleren Förderband angeordnet sind, wobei der Umlenkrollenanordnung ein am Auslegerrahmen angelenkter Hebel zugeordnet ist, der wenigstens eine Hauptumlenkrolle trägt und dessen Verschwenkung ein am Anlegerrahmen festgelegtes elastisch dehnbares Element entgegenwirkt.

Der so gestaltete Rundstapelbogenanleger hat den Vorteil, daß eine sichere Führung der Schicht aus schuppenförmig gestapelten Bogen vom Obertisch zum Untertisch gewährleistet ist, da die Schicht der Bogen von der Bogenübernahme vom Obertisch auf die Umlenktrommel bis zur Bogenabgabe vom Untertisch durch die Übernahme durch ein Saugrad von den Förderbändern gehalten und mit gleichbleibender Geschwindigkeit transportiert.

Die Vorspannung des Untertisches gegen die Umlenktrommel wird dadurch erreicht, daß das mittlere Förderband im Kontakt mit der stapelaufnahmeseitigen Rolle des Untertisches auf ihrem von der Umlenktrommel abgewandten Umfangsabschnitt geführt ist. Wenn die Schicht aus schuppenförmigen Bogen das äußere mittlere Förderband von der Umlenktrommel wegdrücken, wird das elastische dehnbare Element, das am Hebel der Umlenkrollenanordnung angreift, gedehnt, d.h. mit Hilfe des Hebels wird das mittlere Förderband gegen die stapelaufnahmeseitige Rolle des Untertisches unterhalb der Umlenktrommel gedrückt.

Zweckmäßigerweise hat die Umlenkrollenanordnung eine hebelseitige Einlaufumlenkrolle für eine Umlenkung des mittleren Förderbandes zum Hebel und der Einlaufseite der Hauptumlenkrolle hin sowie eine oberhalb des Obertisches am Anlegerrahmen gelagerte äußere obere Umlenkrolle. Diese Anordnung gewährleistet einen großen äußeren Umschlingungswinkel des um die Umlenkrolle geführten geschuppten Bogenstapels, ohne daß im Umlenksystem große Reibungen entstehen.

Vorteilhafterweise ist das elastisch dehnbare Element am Hebel gegenüber der hebelseitigen Einlaufumlenkrolle vorgesehen.

Anhand der Zeichnung wird eine beispielsweise Ausführungsform der Erfindung näher erläutert. Es zeigen
Fig. 1 eine schematische Seitenansicht des Rundstapelbogenanlegers und
Fig. 2 schematisch eine teilweise aufgeschnittene Draufsicht auf den Rundstapelbogenanleger von Fig. 1.

Der in Fig. 1 und 2 gezeigte Rundstapelbogenanleger hat einen Auslegerrahmen 1, der zwei Seitenteile und Querteile aufweist. Der Anlegerrahmen 1 trägt einen Obertisch 2, der bogenaufnahmeseitig eine angetriebene Rolle 3 aufweist, um die wenigstens ein endloses Obertischförderband 6 umläuft, das auf der der angetriebenen Rolle 3 gegeüberliegenden Seite um eine Umlenktrommel 5 mit entsprechend großem Durchmesser geführt und nach einer Umschlingung von etwa zwei Drittel der Umlenktrommel 5 über eine weitere Umlenkrolle 4 als unteres Trumm zur angetriebenen Rolle 3 zurückgeführt ist.

Unterhalb der Umlenktrommel 5 ist ein schräg nach oben führender Untertisch 11 angeordnet, der eine stapelaufnahmeseitige Rolle 12 und eine stapelabgabeseitige Rolle 13 aufweist, um die axial zu den Rollen 12 und 13 im Abstand zwei äußere Förderbänder 14 und 14' umlaufen, wobei die Rolle 13 angetrieben ist. Zwischen den äußeren Förderbändern 14 und 14' des Untertisches 11 ist, wie aus Fig. 2 zu ersehen ist, ein Zwischenraum 18 vorhanden, in welchem ein mittleres Förderband 19 fluchtend zu den äußeren Förderbändern 14 und 14' in der gleichen Umlaufrichtung wie diese umläuft.

Das mittlere Förderband 19 wird ebenfalls von der stapelabgabeseitigen Rolle 13 wie die Förderbänder 14 und 14' angetrieben und läuft mit seinem unteren Trumm in Kontakt mit der von der Umlenktrommel 5 abgewandt Umfangseite der stapelaufnahmeseitigen Rolle 12 des Untertisches 11, zu einer Umlenkrollenanordnung 20, die das mittlere Förderband 19 oberhalb des Obertisches 2 zu einer oberen inneren Umlenkrolle 27 führt, die das mittlere Förderband 19 in Richtung der Umlenktrommel 5 umlenkt, den geschuppten Bogenstapel 7 gegen die Umlenktrommel 5 drückt und dabei den geschuppten Bogenstapel 7 um die Umlenktrommel 5 herum zum Untertisch 1 im Bereich der stapelaufnahmeseitigen Rolle 12 führt, so daß eine kontinuierliche Führung des geschuppten Bogenstapels 7 um die Umlenktrommel 5 herum bis zum Untertisch 11 gewährleistet ist.

Die Umlenkrollenanordnung 20 besteht aus einem Hebel 21, der im wesentlichen horizontal auf einer Schwenkachse 22 am Anlegerrahmen 1 sitzt. An seinem gegenüberliegenden Ende trägt der Hebel 20 eine Hauptumlenkrolle 25. Dieser Hauptumlenkrolle 25 ist eine hebelseitige Einlaufumlenkrolle 24 in Bandlaufrichtung vorgeordnet. Die Hauptumlenkrolle 25 lenkt das mittlere Förderband 19 im wesentlichen vertikal nach oben zu einer oberen äußeren Umlenkrolle 26, die das mittlere Förderband 19 zur oberen inneren Umlenkrolle 27 führt.

Auf der der hebelseitigen Einlaufumlenkrolle 24 gegenüberliegenden Seite greift am Hebel ein elastisch dehnbares Element 23 in Form einer Feder an, deren anderes Ende am Anlegerrahmen 1 festgelegt ist.

Wenn keine Bogen befördert werden, sorgt die Umlenkrollenanordnung 20 mit ihrem Hebel 21 und dem elastisch dehnbaren Element 23 dafür, daß das mittlere Förderband 19 außenseitig an dem Obertischförderband 6 auf einem Teil des Umfangs der Umlenktrommel 5 anliegt.

Wenn nun der geschuppte Bogenstapel 7 auf das Förderband 6 des Obertisches 2 aufgelegt wird, gelangt er in den Einlaufteil 8 zwischen dem Obertischförderband 6 und dem mittleren Förderband 19. Dabei wird das mittlere Förderband 19 von dem Obertischförderband 6 im Umfangsbereich der Umlenktrommel 5 entfernt, wodurch das elastisch dehnbare Element 23 der Umlenkrollenanordnung gedehnt und das mittlere Förderband 19 gegen den geschuppten Bogenstapel 7 in Richtung der Umlenktrommel 5 gedrückt wird. Gleichzeitig wird dabei die stapelaufnahmeseitige Rolle 12 des Untertisches 11 in Richtung der Umlenktrommel 5 gedrückt. Mit Hilfe des mittleren Förderbandes 19 wird somit der geschuppte Bogenstapel 7 von der Bogenübernahme 8 bis zur Untertischabgabe 16 kontinuierlich geführt, wo die Bogen mittels eines Saugrades 17 für den Abtransport auf einem nicht gezeigten weiteren Förderer vereinzelt werden.

Anstelle des einen gezeigten mittleren Förderbandes 19, können mehrere solche mittlere Förderbänder zusammen mit äußeren Förderbändern 14 und 14' des Untertisches 11 verwendet werden.

Für größerformatige Bogen empfiehlt es sich jedoch flexible Führungsbänder 30 in Form von Rollengliederketten seitlich im Abstand von dem mittleren Förderband 19 anzuordnen, wie dies in Fig. 2 gezeigt ist. Die flexiblen Führungsbänder 30 sind oberhalb des Obertisches 2 am Anlegerrahmen 1 mit Hilfe einer Stange 31 festgelegt, erstrecken sich außenseitig um die Umlenktrommel 5 herum bis in die Nähe der stapelaufnahmeseitigen Rolle 12 des Untertisches 11, wo sie um ein Umlenkelement 32 in Form einer am Anlegerrahmen 1 festgelegten Stange umgelenkt und mittels eines elastisch dehnbaren Elements 33 am Anlegerrahmen 1 mit Hilfe einer nicht gezeigten Querstange befestigt sind. Funktion und Aufbau der Rollengliederketten sind in der DE 37 32 419 C2 und der EP 0 308 688 B1 im einzelnen beschrieben.

## Patentansprüche

1. Rundstapelbogenanleger
- mit einem Anlegerrahmen (1),
- mit einem am Anlegerrahmen (1) gehaltenen Obertisch (2),
- mit wenigstens einem dem Obertisch (2) zugeordneten, um wenigstens eine Rolle (3, 4) und eine Umlenktrommel (5) geführten Obertischförderband (6),
- wobei die Rolle (3) oder die Umlenktrommel (5) drehangetrieben ist,
- mit einem Untertisch (11)
- mit einem dem Untertisch (11) zugeordneten, um eine stapelaufnahmeseitige Rolle (12) und eine stapelabgabeseitige drehangetriebene Rolle (13) geführten Untertischförderband (14, 14'),
- wobei der Untertisch (11) um seine stapelabgabeseitige Rolle (13) verschwenkbar am Anlegerrahmen (1) gehalten und gegen die Umlenktrommel (5) federvorgespannt ist, und
- mit flexiblen Führungsbändern (30), die mit ihren einen Enden (31) oberhalb des Obertisches (2) befestigt sind, sich um einen Umfangsabschnitt der Umlenktrommel (5) erstrecken, zwischen der stapelaufnahmeseitigen Rolle (12) des Untertisches (11) und einem Umlenkelement (32) hindurchgeführt und unterhalb des Untertisches (11) über elastisch dehnbare Elemente (33) anlegerrahmenseitig festgelegt sind,
**dadurch gekennzeichnet,**
- **daß** das Untertischförderband aus wenigstens zwei durch einen Zwischenraum (18) getrennten parallel laufenden äußeren Förderbändern (14, 14') besteht,
- **daß** in dem Zwischenraum (18) fluchtend zu den äußeren Förderbändern (14, 14') ein gesondertes mittleres Förderband (19) in gleicher Richtung wie die äußeren Förderbänder (14, 14') laufend vorgesehen ist,
- **daß** das mittlere Förderband (19) um die stapelabgabeseitige Rolle (13) des Untertisches (11) und um eine Umlenkrollenanordnung (20) zu einer inneren Umlenkrolle (27) oberhalb des Obertisches (2) und um die Umlenktrommel (5) außerhalb des Obertischförderbandes (6) wieder zurück zur stapelabgabeseitigen Rolle (13) des Untertisches (11) geführt ist, und
- **daß** die flexiblen Führungsbänder (30) jeweils seitlich von dem mittleren Förderband (19) angeordnet sind,
- wobei der Umlenkrollenanordnung (20) ein am Auslegerrahmen (1) angelenkter Hebel (21) zugeordnet ist, der wenigstens eine Hauptumlenkrolle (25) trägt und dessen Verschwenkung ein am Anlegerrahmen (1) festgelegtes elastisch dehnbares Element (23) entgegenwirkt.

2. Rundbogenstapelanleger nach Anspruch 1, **dadurch gekennzeichnet, daß** zur Vorspannung des Untertisches (11) gegen die Umlenktrommel (5) das mittlere Förderband (19) in Kontakt mit der stapelaufnahmeseitigen Rolle (12) des Untertisches (11) auf deren von der Umlenktrommel abgewandten Umfangsabschnitt geführt ist.

3. Rundstapelbogenanleger nach Anspruch 1 oder 2, **dadurch gekennzeichnet, daß** die Umlenkrollenanordnung (20) eine hebelseitige Einlaufumlenkrolle (24) für eine Umlenkung des mittleren Förderbandes (19) zum Hebel (21) und der Einlaufseite der Hauptumlenkrolle (25) hin sowie eine oberhalb des Obertisches (2) am Anlegerrahmen (1) gelagerte obere äußere Umlenkrolle (26) aufweist.

4. Rundstapelbogenanleger nach einem der Ansprüche 1 bis 3, **dadurch gekennzeichnet, daß** das elastisch dehnbare Element (23) am Hebel (21) gegeüber der hebelseitigen Einlaufumlenkrolle (24) angreift.

## Claims

1. Feeding device for feeding a stack of sheets along a curved path
- having a feeding device frame (1),
- having an upper table (2) held on the feeding device frame (1),
- having at least one upper table conveyor belt (6) associated with the upper table (2) and guided around at least one roller (3, 4) and a deflecting drum (5),
- the roller (3) or the deflecting drum (5) being rotationally driven,
- having a lower table (11)
- having a lower table conveyor belt (14, 14') associated with the lower table (11) and guided around a roller (12) which is arranged on the stack-receiving side and around a roller (13) which is rotationally driven and which is arranged on the stack-delivery side,
- the lower table (11) being held on the feeding device frame (1) to be pivotable about its roller (13) arranged on the stack-delivery side and being resiliently biased towards the deflecting drum (5), and
- having flexible guide belts (30) which are fastened by their first ends (31) above the upper table (2), extend around a circumferential portion of the deflecting drum (5), are guided between the roller (12) of the lower table (11), which roller (12) is arranged on the stack-receiving side, and a deflecting member (32), and, below the lower table (11), they are secured to the feeding device frame by means of resiliently expandable members (33),
**characterised in that**
- the lower table conveyor belt comprises at least two outer conveyor belts (14, 14') which extend in parallel and which are separated by an intermediate space (18),
- a separate middle conveyor belt (19) is provided in the intermediate space (18) in alignment with the outer conveyor belts (14, 14') and extends in the same direction as the outer conveyor belts (14, 14'),
- the middle conveyor belt (19) is guided around the roller (13) of the lower table (11), which roller (13) is arranged on the stack-delivery side, and around a deflecting roller arrangement (20) to an inner deflecting roller (27) above the upper table (2) and around the deflecting drum (5) outside the upper table conveyor belt (6) back to the roller (13) of the lower table (11), which roller (13) is arranged on the stack-delivery side and,
- the flexible guide belts (30) are arranged to each side of the middle conveyor belt (19),
- the deflecting roller arrangement (20) being associated with a lever (21) articulated to the feeding device frame (1), which lever (21) carries at least a main deflecting roller (25) and the pivoting of which is opposed by a resiliently expandable member (23) secured to the feeding device frame (1).

2. Feeding device for feeding a stack of sheets along a curved path according to claim 1, **characterised in that**, in order to bias the lower table (11) towards the deflecting drum (5), the middle conveyor belt (19) is guided in contact with the roller (12) of the lower table (11), which roller (12) is arranged on the stack-receiving side, on the roller's circumferential portion remote from the deflecting drum.

3. Feeding device for feeding a stack of sheets along a curved path according to claim 1 or 2, **characterised in that** the deflecting roller arrangement (20) has a run-in deflecting roller (24), which is provided on the side where the lever is arranged, for deflecting the middle conveyor belt (19) towards the lever (21) and towards the run-in side of the main deflecting roller (25), and an upper outer deflecting roller (26) supported above the upper table (2) on the feeding device frame (1).

4. Feeding device for feeding a stack of sheets along a curved path according to any one of claims 1 to 3, **characterised in that** the resiliently expandable member (23) acts on the lever (21) in a position opposite the run-in deflecting roller (24) provided on the side where the lever is arranged.

## Revendications

1. Dispositif d'alimentation de feuilles empilées autour d'une trajectoire curviligne
- avec un bâti de guidage (1),
- avec une table supérieure (2) maintenue sur le bâti de guidage (1),
- avec au moins une bande transporteuse (6) de table supérieure, associée à la table supérieure (2) et guidée autour d'au moins un rouleau (3, 4) et un tambour de renvoi (5),
- le rouleau (3) ou le tambour de renvoi (5) étant entraînés en rotation,
- avec une table inférieure (11),
- avec une bande transporteuse de table inférieure (14, 14') associée à la table inférieure (11), guidée autour d'un rouleau (12) situé du côté de la réception de la pile et d'un rouleau (13) entraîné en rotation situé du côté de la sortie de la pile,
- la table inférieure (11) étant maintenue sur le bâti de guidage (1) à pivotement autour de son rouleau (13) situé du côté de la sortie de la pile et étant sollicitée élastiquement contre le tambour de renvoi (5), et
- avec des bandes de guidage souples (30) qui sont fixées par l'une de leurs extrémités (31) au-dessus de la table supérieure (2), qui s'étendent sur une partie de la périphérie du tambour de renvoi (5), qui passent entre le rouleau (12), situé du côté de la réception de la pile, de la table inférieure (11) et un élément de renvoi (32) et qui sont fixées du côté du cadre de guidage en dessous de la table inférieure (11) par des éléments (33) élastiquement extensibles,
**caractérisé**
- **en ce que** la bande transporteuse de table inférieure est constituée d'au moins deux bandes transporteuses extérieures (14, 14') s'étendant en parallèle et séparées par un espace intermédiaire (18),
- **en ce qu'**une bande transporteuse (19) centrale distincte est prévue dans l'espace intermédiaire (18) en alignement sur les bandes transporteuses extérieures (14, 14') et se déplace dans la même direction que les bandes transporteuses extérieures (14, 14'),
- **en ce que** la bande transporteuse centrale (19) est guidée autour du rouleau (13), situé du côté de la sortie de la pile, de la table inférieure (11), autour d'un agencement (20) à rouleau de renvoi vers un rouleau de renvoi intérieur (27) situé au-dessus de la table supérieure (2) et autour du tambour de renvoi (5) à l'extérieur de la bande transporteuse (6) de table supérieure, pour revenir vers le rouleau (13), situé du côté de la sortie de la pile, de la table inférieure (11), et
- **en ce que** les bandes de guidage flexibles (30) sont disposées chacune d'un côté de la bande transporteuse centrale (19),
- un levier (21) articulé sur le cadre de guidage (1), portant au moins un rouleau principal de renvoi (25) et dont le pivotement s'oppose à un élément (23) élastiquement extensible fixé sur le cadre de guidage (1) étant associé à l'agencement (20) à rouleau de renvoi.

2. Dispositif d'alimentation de feuilles empilées autour d'une trajectoire curviligne selon la revendication 1, **caractérisé en ce que** pour assurer la précontrainte de la table inférieure (11) contre le tambour de renvoi (5), la bande transporteuse centrale (19) est guidée au contact du rouleau (12), situé du côté de la réception de la pile, de la table inférieure (11), sur la partie périphérique de cette dernière qui n'est pas tournée vers le tambour de renvoi.

3. Dispositif d'alimentation de feuilles empilées autour d'une trajectoire curviligne selon la revendication 1 ou 2, **caractérisé en ce que** l'agencement (20) à rouleau de renvoi présente un rouleau de renvoi d'entrée (24) situé du côté du levier, pour assurer le renvoi de la bande transporteuse centrale (19) vers le levier (21) et le côté d'entrée du rouleau principal de renvoi (25), ainsi qu'un rouleau de renvoi supérieur extérieur (26) monté sur le bâti de guidage (1) au-dessus de la table supérieure (2).

4. Dispositif d'alimentation de feuilles empilées autour d'une trajectoire curviligne selon l'une des revendications 1 à 3, **caractérisé en ce que** l'élément élastiquement extensible (23) engage le levier (21) en face du rouleau de renvoi d'entrée (24) situé du côté du levier.
